# EUROPÄISCHE PATENTANMELDUNG

(11) **EP 4 624 030 A1**
(43) Veröffentlichungstag der Anmeldung: **01.10.2025**
(21) Anmeldenummer: 25163263.4
(22) Anmeldetag: 12.03.2025
(51) Int. Cl.: B01F 27/07, B01F 27/072, B01F 27/1125, B01F 27/50, B01F 27/63, B01F 27/70, B30B 15/30

(54) **STAUSCHEIBE IM FÖRDERAGGREGAT**

(30) Priorität: 25.03.2024 DE 102024108441
(71) Anmelder: Salmatec GmbH, 21376 Gödenstorf (DE)
(72) Erfinder: Dyck, Torsten, 21444 Vierhöfen (DE)
(74) Vertreter: VKK Patentanwälte PartG mbB

(57) **Zusammenfassung**

Um eine Mischvorrichtung (1), insbesondere für Kraftfutter, vorzugsweise als Vorstufe für eine Pelletierpresse, mit einem länglichen Mischbehälter (3) (3), der in der Nähe eines ersten Endabschnitts eine Einlassöffnung (7) zum Einlassen eines zu behandelnden Stoffgemisches und in der Nähe eines von dem ersten Endabschnitt entfernten zweiten Endabschnitts eine Auslassöffnung (8) zum Auslassen des in der Mischvorrichtung (1) behandelten Stoffgemisches aufweist, wobei in dem Mischbehälter (3) Fördermittel (4) vorgesehen sind, um das Stoffgemisch von der Einlassöffnung (7) zu der Auslassöffnung (8) zu fördern, anzugeben, welche unter Umgehung der Nachteile des Standes der Technik eine bessere Qualität sowie einen höheren Durchsatz des an der Auslassöffnung erhaltenen Stoffgemisches ermöglicht, wird vorgeschlagen, dass zwischen der Einlassöffnung (7) und der Auslassöffnung (8) Staumittel (13, 17, 20)vorgesehen sind, um die Förderung des Stoffgemisches in dem Mischbehälter (3) (3) zu verzögern.

Um gattungsgemäße Mischvorrichtungen zur Erreichung der vorgenannten Wirkung nachzurüsten, wird ferner ein Verfahren zum Nachrüsten einer derartigen Mischvorrichtung (1) angeben, bei dem Staumittel (13, 17, 20) zwischen der Einlassöffnung (7) und der Auslassöffnung (8) angeordnet werden, um die Förderung des Stoffgemisches in dem Mischbehälter (3) zu verzögern.

## Beschreibung

Die vorliegende Erfindung betrifft eine Mischvorrichtung nach dem Oberbegriff des Patentanspruchs 1.

Insbesondere betrifft die Erfindung eine Mischvorrichtung, insbesondere für Kraftfutter, vorzugsweise als Vorstufe für eine Pelletierpresse, mit einem länglichen Mischbehälter, der in der Nähe eines ersten Endabschnitts eine Einlassöffnung zum Einlassen eines zu behandelnden Stoffgemisches und in der Nähe eines von dem ersten Endabschnitt entfernten zweiten Endabschnitt eine Auslassöffnung zum Auslassen des in der Mischvorrichtung behandelten Stoffgemisches aufweist, wobei in dem Mischbehälter Fördermittel vorgesehen sind, um das Stoffgemisch von der Einlassöffnung zu der Auslassöffnung zu fördern.

Die Erfindung betrifft ferner ein Verfahren zum Nachrüsten einer Mischvorrichtung der eingangs genannten Art.

Mischvorrichtungen der eingangs genannten Art dienen häufig zur Herstellung einer Masse, welche einer Pelletierpresse zugeführt wird, um daraus Pellets herzustellen. Insbesondere werden Futtermittel vielfach in Form von Pellets verkauft und verfüttert. Häufig wird in den Mischer daher in diesem Zusammenhang ein Kraftfuttermehl, beispielsweise bestehend aus Weizen, Soja und Mais, eingebracht. Häufig weisen vorbekannte Mischvorrichtungen der eingangs genannten Art zusätzlich einen Dampfeinlass auf. Mittels des Dampfes wird das Kraftfuttermehl befeuchtet. Außerdem wird eine Melasse in den Behälter eingebracht. Das Kraftfuttermehl soll in der Mischvorrichtung mit der Melasse und der durch den Dampf eingebrachten Feuchtigkeit zu einer möglichst homogenen Masse vermischt werden, welche sich für die Pelletierung in einer nachgeschalteten Pelletierpresse eignet.

Bei bekannten Mischvorrichtungen der eingangs genannten Art besteht jedoch das Problem, dass die Qualität des am Auslass erhaltenen Stoffgemisches mitunter unzureichend sein kann und/oder dass der Durchsatz an qualitativ brauchbarem Output unzulänglich ist. Häufig tritt auch mit Nachteil eine unerwünschte Karamellisierung aufgrund der eingebrachten Melasse auf.

Vor dem geschilderten Hintergrund liegt der vorliegenden Erfindung die Aufgabe zugrunde, eine Mischvorrichtung der eingangs genannten Art anzugeben, welche unter Umgehung der Nachteile des Standes der Technik eine bessere Qualität sowie einen höheren Durchsatz des an der Auslassöffnung erhaltenen Stoffgemisches ermöglicht.

Ferner ist es eine Aufgabe der vorliegenden Erfindung, ein Verfahren der eingangs genannten Art anzugeben, um gattungsgemäße Mischvorrichtungen zur Erreichung der vorgenannten Wirkung nachzurüsten.

Die Vorrichtungsaufgabe wird gemäß der Erfindung bei einer gattungsgemäßen Mischvorrichtung dadurch gelöst, dass zwischen der Einlassöffnung und der Auslassöffnung Staumittel vorgesehen sind, um die Förderung des Stoffgemisches in den Mischbehälter zu verzögern. Durch die Verzögerung des Stoffgemisches bei dessen Förderung durch den Mischbehälter erreicht man mit Vorteil eine höhere Verweilzeit des zu behandelnden Stoffgemisches im Mischbehälter. Die Durchmischung wird dadurch verbessert, sodass die Qualität des an der Auslassöffnung erhaltenen Stoffgemisches mit Blick auf eine sich anschließende Pelletierung verbessert wird. Bezogen auf den Gesamtprozess inklusive der Pelletierung kann aufgrund der erhöhten Qualität des von der erfindungsgemäßen Mischvorrichtung erzeugten Stoffgemisches insgesamt auch ein erhöhter Durchsatz im Sinne einer höheren Tonnage erzielt werden.

In Ausgestaltung der Erfindung sind die Staumittel zur Verminderung einer Querschnittsfläche des Mischbehälters ausgeformt. Bei geeigneter Verminderung der Querschnittsfläche im Mischbehälter kann sich der Füllstand des Mischbehälters mit dem zu verarbeitenden Stoffgemisch erhöhen, beispielsweise bis über die Fördermittel hinaus, wenn diese insbesondere als Schneckenförderer mit einer Welle ausgeformt sind.

Wenn in weiterer vorteilhafter Ausgestaltung der Erfindung die Staumittel im Wesentlichen als Stauscheibe ausgeformt sind, lässt sich die Querschnittsfläche des Mischbehälters gezielt an bestimmten axialen Positionen im Mischbehälter vermindern, um insbesondere den Füllgrad im Mischbehälter zu erhöhen. Die Staumittel können in weiterer vorteilhafter Ausgestaltung der Erfindung mittels laschenartiger Elemente an einer Innenwandlung des Mischbehälters befestigt sein. Durch diese Ausgestaltung ist auch ein Nachrüsten gattungsgemäßer Mischvorrichtungen mit erfindungsgemäßen Staumitteln mit geringem Aufwand möglich.

Besonders günstig ist es zur Erhöhung des Füllgrads im Mischbehälter im Betrieb, wenn die Staumittel ein Auslass-Stauelement umfassen, welches in einer Nähe der Auslassöffnung, stromaufwärts von dieser angeordnet ist. Wenn zum Fördern ein Schneckenförderer mit einer Welle verwendet wird, kann bei geeigneter Ausformung des ersten Stauelements im Rahmen der Erfindung erreicht werden, dass der Füllstand über die Welle hinaus geht. Eine erhöhte Verweildauer des Stoffgemisches im Mischbehälter wird somit mit Vorteil erreicht.

Insbesondere hat es sich als geeignet erwiesen, wenn im Rahmen der Erfindung das erste Stauelement im unteren Bereich des Mischbehälters angeordnet ist. Hierdurch wird, sofern die Auslassöffnung des Mischbehälters nach unten geöffnet ist, erreicht, dass ein zu schnelles Austreten des Stoffgemisches aus dem Mischbehälter vermieden wird. Stattdessen bildet sich im Bereich des Bodens des Mischbehälters bei dieser Ausgestaltung der Erfindung ein Füllstand aus. Denn das Stoffgemisch muss zunächst über das Stauelement hinaus gefördert werden und kann erst mal Passieren des Stauelements über die Auslassöffnung aus dem Mischbehälter der Mischvorrichtung austreten.

In spezieller Ausgestaltung der Erfindung ist das erste Stauelement im Querschnitt im wesentlichen kreissektorförmig, vorzugsweise mit einem Mittelpunktwinkel >= 180°, insbesondere >= 270°, ausgeformt. Wenn der Mischbehälter einen kreisförmigen Querschnitt aufweist bzw. wenn der Mischbehälter insbesondere zylindrisch ausgeformt ist, lässt sich mit einem kreissektorförmigen Stauelement an der axialen Position, an welcher das Stauelement angeordnet ist, eine Verminderung des Querschnitts erreichen. Diese führt bei geeigneter Ausgestaltung dazu, dass sich am Boden des Mischbehälters ein Füllstand ausbildet, welcher bei den genannten Mittelpunktwinkeln der Kreissektorform des Stauelements über die Welle des Schneckenförderers der Mischvorrichtung hinausragen kann. Mit Vorteil erhöht sich somit die Verweildauer des Stoffgemisches im Mischbehälter.

Mit Blick auf eine Nachrüstung vorhandener Mischvorrichtungen ist es im Rahmen der Erfindung günstig, wenn das erste Stauelemente mehrteilig, insbesondere zweiteilig, ausgebildet ist. Das erste Stauelement lässt sich dann beispielsweise problemlos durch eine Revisionsöffnung nachträglich in den Mischbehälter einbauen.

Gemäß einem anderen Aspekt der Erfindung umfassen die Steuermittel ein Einlass-Stauelement, welches in einer Nähe der Einlassöffnung und/oder in einer Nähe eines Dampfeinlasses des Mischbehälters, stromabwärts von der Einlassöffnung und/oder stromabwärts von dem Dampfeinlass angeordnet ist. Durch diese Maßnahme kann mit Vorteil verhindert werden, dass das zu behandelnde Stoffgemisch und/oder in den Mischbehälter eingelassener Dampf ohne ausreichende Durchmischung in einer Art Bypassleitung unmittelbar zu der Auslassöffnung gelangt. Dies ist insbesondere von Vorteil, wenn aufgrund eines Auslassstauelements in der Nähe der Auslassöffnung ein erhöhter Füllpegel mit Stoffgemisch im Mischbehälter vorhanden ist. Ebenfalls wird mit dem Einlass-Stauelement mit Vorteil vermieden, dass dann durch die Einlassöffnung Dampf aus dem Behälter austritt, ohne mit dem Stoffgemisch in Kontakt zu geraten.

Da ein Dampfeinlass gleichermaßen wie eine Einlassöffnung für zu behandelndes Stoffgemisch üblicherweise im oberen Bereich des Mischbehälters angeordnet ist, hat es sich im Rahmen der Erfindung als vorteilhaft erwiesen, wenn das Einlass-Stauelement im oberen Bereich des Mischbehälters angeordnet ist. Dort vermag es besonders wirksam zu verhindern, dass das durch die Einlassöffnung aufgenommene Stoffgemisch oder durch einen Dampfeinlass eingelassener Dampf zur Auslassöffnung und/oder zur Einlassöffnung des Mischbehälters gelangt, ohne eine Durchmischung mit den übrigen im Mischbehälter befindlichen Stoffkomponenten einzugehen.

Insbesondere, wenn der Mischbehälter zumindest im Bereich der Einlassöffnung einen kreisförmigen Querschnitt hat bzw. wenn der Mischbehälter insgesamt im Wesentlichen zylindrisch ist, ist es im Rahmen der Erfindung günstig, wenn das Einlass-Stauelement im Querschnitt kreissegmentförmig ausgeformt ist. Es kann dann beispielsweise im Bereich der oberen Wandung des Mischbehälters angeordnet sein. Der Radius des Kreissegments ist vorteilhaft angepasst an den Radius des Mischbehälters auf dieser axialen Höhe. Durch die Wahl der Segmenthöhe ergibt sich die Verminderung der Querschnittsfläche des Mischbehälters an dem Ort, welche wiederum die Wirksamkeit bei der Verzögerung der Förderung der Einlassstoffe sicherstellt.

Gemäß einem weiteren vorteilhaften Merkmal der vorliegenden Erfindung weisen die Fördermittel eine rotierbare Welle auf, wobei die Steuermittel eine Anzahl sich von der Welle in radialer Richtung erstreckende, in axialer Richtung auf gleicher Höhe an der Welle angebrachter paddelartiger Stauelemente aufweisen. Durch diese Maßnahme lässt sich mit Vorteil ein kontinuierlicher Materialfluss sicherstellen.

Insbesondere sind gemäß dieser Ausgestaltung der Erfindung die in axialer Richtung auf gleicher Höhe an der Welle angebrachten paddelartigen Stauelemente stromabwärts von einem Auslass-Stauelement der oben beschriebenen Art angebracht. Man erreicht dadurch einen kontinuierlichen Materialabfluss durch die Auslassöffnung des Mischbehälters für das stromaufwärts des Auslass-Stauelements aufgrund dessen Stauwirkung mit erhöhtem Füllpegel gut durchmischten Stoffgemisches, welches über das Auslass-Stauelement gelangt.

In Weiterbildung der Erfindung ist eine Paddelfläche der paddelartigen Stauelemente derart in einem Winkel zu einer radialen Ebene des Mischbehälters angeordnet, dass bei bestimmungsgemäßer Rotation der Welle ein Vorschub auf das zu behandelnde Stoffgemisch ausgeübt wird. Auch durch diese Maßnahme ist ein kontinuierlicher Materialabfluss des im Mischbehälter behandelten Stoffgemisches durch die Auslassöffnung sichergestellt. Dies ist wiederum von Vorteil für die weitere Verarbeitung in einer Pelletierpresse.

Im Interesse einer Nachrüstbarkeit vorhandener herkömmlicher Mischvorrichtungen der eingangs genannten Art können die paddelartigen Stauelemente in besonders vorteilhafter Ausgestaltung der Erfindung lösbar, insbesondere mittels Klemmelementen, an der Welle angebracht sein. So können zum Beispiel zwei halbzylinderartige Backen um die Welle herum gesetzt werden und mit einer geeigneten Flanschverbindung an dieser festgeschraubt werden, wobei an den Halbzylinderelementen die Paddelelemente befestigt sein können. Eine Nachrüstung ist aufgrund der Zweiteiligkeit beispielsweise über eine Revisionsklappe möglich.

Im Rahmen der Erfindung hat es sich als besonders geeignet erwiesen, wenn an der Welle jeweils in axialer Richtung zueinander versetzt eine Anzahl sich von der Welle in radialer Richtung erstreckender paddelartiger Förderelemente angeordnet ist, deren Förderfläche vorzugsweise derart in einem Winkel gegenüber der radialen Ebene des Mischbehälters geneigt angeordnet ist, dass die Förderflächen der Förderelemente gemeinsam auf einer Kurve liegen, die sich mit konstanter Steigung um den Mantel eines Zylinders windet. Auf diese Weise ergibt sich eine Schraubenwindung, welche zu einer guten Durchmischung der Eingangsstoffe, insbesondere also Kraftfuttermehl, Melasse und Dampf, sicherstellt.

Die auf ein Verfahren der eingangs genannten Art gerichtete Aufgabe wird dadurch gelöst, dass Staumittel zwischen der Einlassöffnung und der Auslassöffnung angeordnet werden, um die Förderung des Stoffgemisches in dem Mischbehälter zu verzögern.

Insbesondere ist es im Rahmen des Verfahrens gemäß der Erfindung vorteilhaft, wenn paddelartige Stauelemente, insbesondere mittels Klemmelementen, derart an der Welle angebracht werden, dass sich eine Anzahl Stauelemente von der Welle in radialer Richtung erstreckt und in axialer Richtung auf gleicher Höhe an der Welle angebracht sind, wobei vorzugsweise eine Paddelfläche der paddelartigen Stauelemente derart in einem Winkel zu einer radialen Ebene des Mischbehälters angeordnet wird, dass bei bestimmungsgemäßer Rotation der Welle ein Vorschub auf das zu behandelnde Stoffgemisch ausgeübt wird.

Ebenfalls ist es vorteilhaft, wenn bei dem erfindungsgemäßen Verfahren die Staumittel, insbesondere mittels laschenartiger Elemente, an einer Innenwandung des Mischbehälters befestigt werden. Die laschenartigen Elemente können beispielsweise g an der Innenwandung des Mischbehälters angeschweißt werden.

Das erfindungsgemäße Verfahren wird noch verbessert, wenn ein Auslass-Stauelement in einer Nähe der Auslassöffnung, stromaufwärts von dieser, vorzugsweise im unteren Bereich des Mischbehälters, angeordnet wird.

Weiterhin ist es für das erfindungsgemäße Verfahren bevorzugt, wenn ein Einlass-Stauelement in einer Nähe der Einlassöffnung, stromabwärts von dieser, vorzugsweise im oberen Bereich des Mischbehälters, angeordnet wird.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur 1:: eine bevorzugte Ausführungsform der erfindungsgemäßen Mischvorrichtung in einer ersten perspektivischen Seitenansicht aus Blickrichtung des Ausgangs;
- Figur 2:: die Mischvorrichtung aus Figur 1 in einer zweiten perspektivischen Ansicht von der Seite aus Blickrichtung auf den Einlass;
- Figur 3:: eine Förderwelle als Bauteil der erfindungsgemäßen Mischvorrichtung aus den Figuren 1 und 2 in einer perspektivischen Ansicht in etwa entsprechend der Ansicht gemäß Figur 2;
- Figur 4:: Schnitt entlang der Linie IV - IV in Figur 2;
- Figur 5:: Schnitt entlang der Linie V - V in Figur 2;
- Figur 6:: perspektivische Ansicht auf den Detailbereich VI in Figur 3 der Förderwelle;
- Figur 7:: Schnitt entlang der Linie VII - VII in Figur 2;
- Figur 8:: perspektivische Detailansicht des Bereichs VIII in Figur 1.

Die Figur 1 zeigt eine bevorzugte Ausgestaltungsform einer Mischvorrichtung in einer bevorzugten Ausgestaltung der Erfindung in Form eines Konditioneurs 1. Der Konditioneur 1 ist in Figur 1 in einem Zustand gezeigt, bei welchem die beiden Revisionsklappen 2 geöffnet sind.

Der Konditioneur 1 weist als Kernbestandteil einen zylindrischen Mischbehälter 3 auf. Entlang der Längsachse des zylindrischen Mischbehälters 3 ist im Inneren des Mischbehälters 3 eine Förderwelle 4 drehbar angeordnet. Die Förderwelle 4 ist in nicht näher dargestellter Weise über einen Elektromotor 6 und eine von dem Elektromotor 6 angetriebene Getriebeeinheit 5 angetrieben. Dies ist auch in Figur 2 gut zu erkennen, welche ebenfalls eine perspektivische Ansicht auf den Gegenstand aus Figur 1 zeigt. Dabei ist die Blickrichtung in Figur 2 schräg vorne gewählt. Der Mischbehälter 3 des Konditioneurs 1 weist eine Einlassöffnung 7 auf, welche im Bereich der Getriebeeinheit 5 an der Oberseite der Außenwand des Mischbehälters 3 angeordnet ist. An dem der Einlassöffnung 7 axial entgegengesetzten Ende des Mischbehälters 3 weist dieser eine Auslassöffnung 8 auf.

Die Förderwelle 4, die in den Figuren 1 und 2 bereits zu erkennen ist, ist in Figur 3 separat dargestellt. Wie insbesondere in Figur 3 veranschaulicht, ist die Förderwelle 4 mit einer Vielzahl paddelartiger Förderelemente 9 versehen. Diese erstrecken sich in radialer Richtung von der Förderwelle 4. Sie sind dabei in axialer Richtung der Förderwelle 4 beabstandet angeordnet. Dabei sind axial benachbarte Förderelemente 9 jeweils in Umfangsrichtung der Förderwelle 4 um 90° zueinander gedreht angeordnet. Dabei sind die Förderflächen 10 der Förderelemente 9 derart in einem Winkel 12 gegenüber der Radialebene 11 angeordnet, dass die Förderflächen 10 der Förderelemente 9 gemeinsam auf einer Kurve liegen, die sich mit konstanter Steigung um den Mantel eines Zylinders windet. Somit entsteht eine schraubenartige Anordnung für das Fördermaterial.

In dem Abschnitt der Förderwelle 4 im Bereich der Auslassöffnung 8 ist eine Stauscheibe 13 angeordnet. Diese ist über Laschen an der Innenwand des Mischbehälters 3 befestigt. Dabei weist die Stauscheibe die Form eines Kreissegments mit einem Mittelpunktwinkel von etwa 270° auf. Vergleiche dazu auch die Schnittansicht entlang der Linie VII - VII aus Figur 2.

Die Stauscheibe 13 ist zwar in Figur 3 zusammen mit der Förderwelle 4 gezeigt. Jedoch ist die Förderwelle 4 separat von der Stauscheibe 13 ausgebildet und gegenüber dieser rotierbar. Die Stauscheibe 13 ist demgegenüber stationär mit dem Mischbehälter 3 verbunden. In Figur 2 ist weiter ein Dampfeinlass 14 zu erkennen, welche in den Mischbehälter 3 stromabwärts der Einlassöffnung 7 mündet.

Wie besonders gut in Figur 7 zu erkennen, ist die Auslass-Stauscheibe 13 zweiteilig aufgebaut. Sie besteht aus einem Oberteil 15 und einem Unterteil 16. Das Oberteil 15 ist mit der Auslass-Stauscheibe 13 mit dem Unterteil 16 mittels einer Gewindeschraube und Mutter durch geeignet ausgeführte Bohrungen verschraubt.

Wie in den Figuren 1 und 3 zu erkennen, ist an der oberen Innenwandung des Mischbehälters 3 im Bereich zwischen der Einlassöffnung 7 und dem Dampfeinlass 14 eine Einlass-Stauscheibe 17 angebracht. Die Einlass-Stauscheibe 17 hat die Form eines Kreissegments, dessen Radius an den Radius der Innenwand des Mischbehälters 3 angepasst ist. Die Einlass-Stauscheibe 17 ist mittels an der Innenwand 19 des Mischbehälters 3 angeschweißter Laschen 18 derart angeschraubt, dass sie mit ihrer kreisbogenförmigen Kante im Wesentlichen bündig an der Innenwandung 19 des Mischbehälters 3 anliegt und auf diese Weise den Querschnitt des Mischbehälters 3 beschränkt.

Die Positionierung der Einlass-Stauscheibe 17 in axialer Richtung ist gemäß dem Ausführungsbeispiel der Figuren so gewählt, dass verhindert wird, dass Dampf, der über den Dampfeinlass 14 in den Mischbehälter 3 eingelassen wird, den Mischbehälter 3 direkt über die Einlassöffnung 7 wieder verlässt, ohne bestimmungsgemäß das eingeführte Stoffgemisch im Mischbehälter 3 zu befeuchten. Die Problematik eines direkten Wiederaustritts von über den Dampfeinlass 14 eingelassenen Dampf aus dem Mischbehälter 3 entsteht insbesondere, wenn aufgrund der Wirkung der Auslass-Stauscheibe 13 ein Füllpegel im Mischbehälter 3 über das Niveau der Förderwelle 4 hinausragt.

Die Positionierung und Formgebung der Einlass-Stauschreibe 17 ist besonders gut in den Figuren 4 und 5 zu erkennen. Dabei zeigt die Figur 4 einen Schnitt entlang der Linie IV - IV aus Figur 2. Die Figur 5 zeigt demgegenüber einen Schnitt entlang der Linie V - V aus Figur 2.

Die Figur 6 zeigt eine Ausschnittsvergrößerung des Bereichs VI in Figur 3 der Förderwelle 4 stromabwärts von der Auslass-Stauscheibe 13. Figur 6 veranschaulicht, dass in axialer Richtung stromabwärts entlang der Förderwelle 4 mehrere paddelartige Stauelemente 20 aufweist. Die Stauelemente 20 erstrecken sich von der Welle 4 in radialer Richtung nach außen. Sie sind sämtlich auf gleicher axialer Höhe der Förderwelle 4 angebracht sodass sie in derselben Axialebene der Förderwelle 4 liegen.

Es sind insgesamt in Umfangsrichtung gleichmäßig verteilt sechs Stauelemente 20 angeordnet. Dabei sind jeweils drei Stauelemente 20 an einer ersten Klemmbacke 21 und weitere drei Stauelemente 20 an einer zweiten Klemmbacke 22 angebracht. Die Klemmbacken 21, 22 haben eine zum formschlüssigen Anlegen an die Förderwelle 4 angepassten Abschnitt 23 mit der Form einer Wandung eines Halbzylinders. Die erste Klemmbacke 21 kann mit der zweiten Klemmbacke 22 an beiden Seiten seitlich über an den Halbzylinderwandungsabschnitt angrenzende plane Flanschabschnitte 24 nach Art einer Schlauchklemme verschraubt werden.

Auf diese Weise ist eine drehfeste Befestigung der Stauelemente 20 unter Vermittlung der Klemmenbacken 21, 22 mit der Förderwelle 4 möglich. Insbesondere ist eine Nachrüstung eines Konditioneurs mit den Stauelementen 20 über Revisionsklappen 2 möglich.

Figur 7 zeigt zusätzlich aufgrund der Blickrichtung auch die Einlass-Stauschreibe 17 an der Oberseite des Mischbehälters 3. Außerdem zeigt Figur 7 den Mittelpunktwinkel 25 von etwa 270°, den die Kreissektorform der zweiteiligen Auslass-Stauschreibe 13 im zusammengebauten Zustand umschließt. Im Mittelpunkt des Kreissektors ist die Auslass-Stauschreibe 13 kreisförmig ausgestanzt, um berührungsfrei um die Förderwelle 4 herum gelegt werden zu können, ohne die Rotation der Förderwelle 4 zu beeinträchtigen.

Mit der hier beispielhaft offenbarten Ausgestaltungsform eines erfindungsgemäßen Konditioneurs lässt sich eine bessere Qualität des am an der Auslassöffnung 8 erhaltenen Stoffgemisches bei besonders hoher Tonnage wie folgt erreichen.

Man führt über die Einlassöffnung 7 ein Stoffgemisch in den Mischbehälter 3 ein. Beispielsweise kann ein Kraftfuttermehl bestehend aus Weizen, Soja und Mais sowie Melasse eingeführt werden. Dabei rotiert man die Förderwelle 4 mittels des Elektromotors 6 und die Getriebeeinheit 5.

Aufgrund der axial zueinander beabstandeten Anordnung entlang der Förderwelle 4 der Förderelemente 9 und aufgrund der Winkelorientierung deren Förderflächen 10 relativ zur Axialebene des Mischbehälters 3 wirkt die Förderwelle 4 als Schraubenförderer. Daher wird das über die Einlassöffnung 7 in den Mischbehälter 3 eingelassene Stoffgemisch in axialer Richtung hin zu der Auslassöffnung 8 gefördert. Dabei erfährt es aufgrund der Schraubenwirkung eine Durchmischung.

Am axialen Ende des Mischbehälters 3 im Bereich der Auslassöffnung 8 trifft das Stoffgemisch auf die Auslass-Stauschreibe 13 gemäß der Erfindung. Diese verhindert teilweise einen direkten Weitertransport des Stoffgemisches hin zu der Auslassöffnung 8 des Mischbehälters 3.

Entsprechend staut sich das Stoffgemisch aufgrund der Stauwirkung der Auslass-Stauscheibe 13. Dies wiederum hat zur Folge, dass ein Füllgrad des Mischbehälters 3 mit dem über die Einlassöffnung 7 eingeführten Stoffgemisch bis über die Förderwelle 4 hinaus ansteigt. Die Folge ist eine verlängerte Verweildauer des Stoffgemisches im Mischbehälter 3, was wiederum zu einer verbesserten Durchmischung führt.

Ein Austritt des Stoffgemisches aus dem Mischbehälter 3 über die Auslassöffnung 8 ist nur möglich, indem das Stoffgemisch über die Auslass-Stauscheibe im Bereich des etwa 90° umschließenden kreissegmentförmigen Öffnungsbereichs der Stauschreibe 13 tritt. Stromabwärts von der Stauscheibe 13 trifft das Stoffgemisch zunächst auf eine weitere Anordnung von Förderelementen 9, welche eine helixartige Förderung hin zu der in Figur 6 gezeigten Anordnung von Stauelementen 20 bewirkt. Die Anordnung von Stauelementen 20 führt zu einem kontinuierlichen Materialaustrag des durchmischten Stoffgemisches über die Auslassöffnung 8 des Mischbehälters 3.

Dem Gemisch wird zusätzlich über den Dampfeinlass 14 Wasserdampf zugeführt, um es zu befeuchten. Dabei verhindert die Einlass-Stauscheibe 17 ein direktes Austreten des eingeführten Wasserdampf aus dem Mischbehälter 3 über die Einlassöffnung 7. Die Gefahr eines Wiederaustritts von Dampf über die Einlassöffnung 7 besteht insbesondere aufgrund des erhöhten Füllgrads des Mischbehälters 3, welcher durch die Auslass-Stauscheibe 13 hervorgerufen wird.

Insgesamt erhält man aufgrund der erhöhten Verweildauer des Stoffgemisches im Mischbehälter 3 eine verbesserte Durchmischung des Stoffgemisches mit allen Komponenten. Dies führt zu einer verbesserten Qualität der einer Pelletierpresse zuführbaren Stoffmasse.

Zum anderen erreicht man jedoch aufgrund der Wirkung der Stauelemente 20 stromabwärts von der Auslass-Stauscheibe 13 einen kontinuierlichen Materialabfluss durch die Auslassöffnung 8 und somit eine erhöhte Tonnage qualitativ hochwertigen Stoffgemisches.

### BEZUGSZEICHENLISTE

- 1: Konditioneur
- 2: Revisionsklappe
- 3: Mischbehälter
- 4: Förderwelle
- 5: Getriebeeinheit
- 6: Elektromotor
- 7: Einlassöffnung
- 8: Auslassöffnung
- 9: Förderelement
- 10: Förderfläche
- 11: Radialebene
- 12: Winkel
- 13: Auslass-Stauscheibe
- 14: Dampfeinlass
- 15: Oberteil
- 16: Unterteil
- 17: Einlass-Stauscheibe
- 18: Lasche
- 19: Innenwand
- 20: Stauelement
- 21: Klemmbacke
- 22: Klemmbacke
- 23: Halbzylinderwandungsabschnitt
- 24: Flanschabschnitt
- 25: Mittelpunktswinkel

## Patentansprüche

1. Mischvorrichtung (1), insbesondere für Kraftfutter, vorzugsweise als Vorstufe für eine Pelletierpresse, mit einem länglichen Mischbehälter (3), der in der Nähe eines ersten Endabschnitts eine Einlassöffnung (7) zum Einlassen eines zu behandelnden Stoffgemisches und in der Nähe eines von dem ersten Endabschnitt entfernten zweiten Endabschnitts eine Auslassöffnung (8) zum Auslassen des in der Mischvorrichtung (1) behandelten Stoffgemisches aufweist, wobei in dem Mischbehälter (3) Fördermittel (4) vorgesehen sind, um das Stoffgemisch von der Einlassöffnung (7) zu der Auslassöffnung (8) zu fördern, **dadurch gekennzeichnet, dass** zwischen der Einlassöffnung (7) und der Auslassöffnung (8) Staumittel (13, 17, 20)vorgesehen sind, um die Förderung des Stoffgemisches in dem Mischbehälter (3) (3) zu verzögern.

2. Mischvorrichtung (1) nach Anspruch 1, **dadurch gekennzeichnet, dass** die Staumittel (13, 17) zur Verminderung einer Querschnittsfläche des Mischbehälters (3) ausgeformt sind und/oder **dass** die Staumittel (13, 17) im Wesentlichen als Stauscheibe ausgeformt sind und/oder dass die Staumittel (13, 17) mittels laschenartiger Elemente an einer Innenwandung des Mischbehälters (3) befestigt sind und/oder dass die Staumittel (13, 17, 20) ein Auslass-Stauelement (13) umfassen, welches in einer Nähe der Auslassöffnung (8), stromaufwärts von dieser angeordnet ist.

3. Mischvorrichtung (1) nach einem der vorhergehenden Ansprüche, **dadurch gekennzeichnet, dass** das Auslass-Stauelement (13) im unteren Bereich des Mischbehälters (3) angeordnet ist.

4. Mischvorrichtung (1) nach einem der vorhergehenden Ansprüche, **dadurch gekennzeichnet, dass** das Auslass-Stauelement (13) im Querschnitt im wesentlichen kreissektorförmig, vorzugsweise mit einem Mittelpunktswinkel >= 180°, insbesondere >= 270°, ausgeformt ist.

5. Mischvorrichtung (1) nach einem der vorhergehenden Ansprüche, **dadurch gekennzeichnet, dass** das Auslass-Stauelement (13) mehrteilig, insbesondere zweiteilig, ausgebildet ist.

6. Mischvorrichtung (1) nach einem der vorhergehenden Ansprüche, **dadurch gekennzeichnet, dass** die Staumittel ein Einlass-Stauelement (17) umfassen, welches in einer Nähe der Einlassöffnung (7) und/oder in einer Nähe eines Dampfeinlasses (14) des Mischbehälters (3), stromabwärts von der Einlassöffnung (7) und/oder stromabwärts eines Dampfeinlasses (14) angeordnet ist.

7. Mischvorrichtung (1) nach einem der vorhergehenden Ansprüche, **dadurch gekennzeichnet, dass** das Einlass-Stauelement (17) im oberen Bereich des Mischbehälters (3) angeordnet ist und/oder dass das Einlass-Stauelement (17) im Querschnitt kreissegmentförmig ausgeformt ist.

8. Mischvorrichtung (1) nach einem der vorhergehenden Ansprüche, **dadurch gekennzeichnet, dass** die Fördermittel (4) eine rotierbare Welle (4) aufweisen, wobei die Staumittel eine Anzahl sich von der Welle in radialer Richtung erstreckender, in axialer Richtung auf gleicher axialer Höhe an der Welle (4) angebrachter paddelartiger Stauelemente (20) aufweisen.

9. Mischvorrichtung (1) nach einem der vorhergehenden Ansprüche, **dadurch gekennzeichnet, dass** eine Paddelfläche der paddelartigen Stauelemente (20) derart in einem Winkel zu einer Radialebene des Mischbehälters (3) angeordnet ist, dass bei bestimmungsgemäßer Rotation der Welle (4) ein Vorschub auf das zu behandelnde Stoffgemisch ausgeübt wird.

10. Mischvorrichtung (1) nach einem der vorhergehenden Ansprüche, **dadurch gekennzeichnet, dass** die paddelartigen Stauelemente (20) lösbar, insbesondere mittels Klemmelementen (21, 22), an der Welle (4) angebracht sind.

11. Mischvorrichtung (1) nach einem der vorhergehenden Ansprüche, **dadurch gekennzeichnet, dass** an der Welle (4) jeweils in axialer Richtung zueinander versetzt eine Anzahl sich von der Welle (4) in radialer Richtung erstreckender paddelartiger Förderelemente (9) angeordnet ist, deren Förderfläche (10) vorzugsweise derart in einem Winkel gegenüber der Radialebene des Mischbehälters (3) geneigt angeordnet ist, dass die Förderflächen (10) der Förderelemente (9) gemeinsam auf einer Kurve liegen, die sich mit konstanter Steigung um den Mantel eines Zylinders windet.

12. Verfahren zum Nachrüsten einer Mischvorrichtung (1) nach dem Oberbegriff des Patentanspruchs 1, **dadurch gekennzeichnet, dass** Staumittel (13, 17, 20) zwischen der Einlassöffnung (7) und der Auslassöffnung (8) angeordnet werden, um die Förderung des Stoffgemisches in dem Mischbehälter (3) zu verzögern.

13. Verfahren nach Anspruch 12, **dadurch gekennzeichnet, dass** paddelartige Stauelemente, insbesondere mittels Klemmelementen, derart an der Welle angebracht werden, dass sich eine Anzahl Stauelemente von der Welle in radialer Richtung erstreckt und in axialer Richtung auf gleicher Höhe an der Welle angebracht sind, wobei vorzugsweise eine Paddelfläche der paddelartigen Stauelemente derart in einem Winkel zu einer Radialebene des Mischbehälters (3) angeordnet wird, dass bei bestimmungsgemäßer Rotation der Welle ein Vorschub auf das zu behandelnde Stoffgemisch ausgeübt wird.

14. Verfahren nach Anspruch 12 oder 13, **dadurch gekennzeichnet, dass** die Staumittel, insbesondere mittels laschenartiger Elemente, an einer Innenwandung des Mischbehälters (3) befestigt werden und/oder dass ein Auslass-Stauelement (13) in einer Nähe der Auslassöffnung (8), stromaufwärts von dieser, vorzugsweise im unteren Bereich des Mischbehälters (3), angeordnet wird.

15. Verfahren nach einem der Ansprüche 12 bis 14, **dadurch gekennzeichnet, dass** ein Einlass-Stauelement (17) in einer Nähe der Einlassöffnung (7), stromabwärts von dieser, vorzugsweise im oberen Bereich des Mischbehälters (3), angeordnet wird.
